# EUROPÄISCHE PATENTANMELDUNG

(11) **EP 1 656 923 A1**
(43) Veröffentlichungstag der Anmeldung: **17.05.2006**
(21) Anmeldenummer: 05022183.7
(22) Anmeldetag: 12.10.2005
(51) Int. Cl.: A61J 7/04

(54) **Applikatiosgerät für Arzneimittel. (Gerät zur Erfassung der individuellen Adherence)**

(30) Priorität: 10.11.2004 DE 202004017459 U
(71) Anmelder: Diestelhorst, Michael, Prof. Dr. med., 50933 Köln (DE)
(72) Erfinder: Hermann, Manuel, Dr., 50674 Köln (DE); Diestelhorst, Michael, Prof. Dr., 50933 Köln (DE)

(57) **Zusammenfassung**

Die Erfindung betrifft ein Applikationsgerät für flüssige Arzneimittel mit einem Behälter zur Aufnahme des Arzneimittels und mit einer miniaturisierten Sensoreinheit zur Erfassung von individuellen Parametern einer Applikation des flüssigen Arzneimittels aus dem Behälter.

Die der Erfindung zugrunde liegende Aufgabe wird durch Weiterbildung des gattungsgemäßen Applikationsgerätes dadurch gelöst, dass die Sensoreinheit wenigstens einen Mikroprozessor aufweist, einen flexiblen Foliendrucksensor aufweist, und dadurch variabel an verschiedenste Medikamentenbehälter ( z.B. Augentropfenflaschen ) adaptiert werden kann, ohne das Behältnis modifizieren zu müssen. Vorteilhafte Weiterbildungen der Erfindung sind den kennzeichnenden Merkmalen der Unteransprüche zu entnehmen.

Erfindungsgemäß ist das Erfassungssystem mikroprozessorgesteuert, d. h. frei programmierbar. Gemäß einer Weiterbildung der Erfindung ist die Sensoreinheit mittels des Mikroprozessors frei programmierbar in bezug auf die Aufzeichnung von Parametern, die die Umstände und Art der Applikation charakterisieren, wie Temperatur, applizierter Druck, Anzahl der Tropfversuche, Dosis, Zeitdaten.

Das Gerät wird benötigt, um die Häufigkeit und Regelmäßigkeit der Verabreichung des Arzneimittels zu erfassen, da sie in der alleinigen Verantwortung des Patienten liegt. Somit ermöglicht das Applikationsgerät zum einen, die sogenannte Adherence, d. h. das Befolgen der Therapieempfehlung durch den Patienten zu erfassen oder zu bestimmen und bei Bedarf auf den Patienten einwirken zu können, dass Arzneimittel regelmäßig anzuwenden. Zum anderen kann das Applikationsgerät im Rahmen von pharmakologischen Zulassungs- und/oder Vergleichsstudien eingesetzt werden, da deren Aussagekraft durch Kenntnis der individuellen Adherence signifikant verbessert wird.

## Beschreibung

Die Erfindung betrifft ein Applikationsgerät für flüssige Arzneimittel mit einem Behälter zur Aufnahme des Arzneimittels und mit einer miniaturisierten Sensoreinheit zur Erfassung von Parametern einer Applikation des flüssigen Arzneimittels aus dem Behälter.

Das Gerät wird benötigt, um die Häufigkeit und Regelmäßigkeit der Verabreichung des Arzneimittels zu erfassen, da sie in der alleinigen Verantwortung des Patienten liegt. Somit ermöglicht das Applikationsgerät zum einen, die sogenannte Adherence, d. h. das Befolgen der Therapieempfehlung durch den Patienten zu erfassen oder zu bestimmen und bei Bedarf auf den Patienten einwirken zu können, dass Arzneimittel regelmäßig anzuwenden. Zum anderen kann das Applikationsgerät im Rahmen von pharmakologischen Zulassungs- und/oder Vergleichsstudien eingesetzt werden, da deren Aussagekraft durch Kenntnis der individuellen Adherence signifikant verbessert wird.
Aus "Arch Ophthalmol" - Vol. 102, Oct 1984, Seiten 1550-1554, "A Miniature Compliance Monitor for Eyedrop Medication" ist ein Applikationsgerät für Augentropfen bekannt, das die Erfassung des Datums und der Zeit einer Verabreichung der Augentropfen über einen mehrwöchigen Zeitraum ermöglichte. Die derart erfassten Daten wurden gespeichert und konnten einer Auswertung unterzogen werden.

Bei diesem aus dem Stand der Technik bekannten Applikationsgerät ist die Sensoreinheit **innerhalb** des Medikamentenbehälters (Augentropfenflasche) angeordnet. Der Einbau der Sensoreinheit in den Behälter ist jedoch mit größtem Aufwand verbunden und führt zu hohen Kosten des Applikationsgerätes. Für das jeweilige Medikament muss eine neue Flasche entwickelt und zugelassen werden, da die Sensoreinheit nicht von dem Medikamentenbehälter getrennt werden kann. Die kontinuierliche Sterilität des Arzneimittels ist durch den Sensor zudem nicht gewährleistet. Die nach dem Stand der Technik bekannte Version ist unverrückbar mit dem Medikamentenbehältnis verbunden und kann somit nicht für weitere Behältnisse verwandt werden (Einmalartikel).

Bei dem aus "American Journal of Ophthalmology", Vol. 78, No. 5, Nov. 1974, Seiten 774-778 "Medication Monitor for Ophthalmology" von Robert D. Yee, Pierre M. Hahn und Robert E. Christensen bekannten Applikationsgerät ist die Sensoreinheit in einem Gehäuse untergebracht, das eine mit einem Deckel verschließbare Kammer zur Aufnahme des Behälters aufweist, und das Gehäuse für den Monitor ist seitlich neben der Flasche angeordnet. Diese Applikationsgeräte sind jedoch sperrig und groß. Dies ist mit einer praxisnahen und einfachen Anwendung durch die Patienten nicht vereinbar (Jackentasche). Diesen Geräten ist gemeinsam, dass nicht die Applikation an sich aufgezeichnet wird, sonder nur die Entnahme des Medikamentenbehälters aus einem Gehäuse, also Datum und Zeitpunkt einer Entnahme, nicht der Anwendung als solcher.

Der vorliegenden Erfindung liegt daher die Aufgabe zugrunde, ein Applikationsgerät der oben genannten Art bereitzustellen, welches ermöglicht, die Applikation selbst, deren Umstände und Art sowie deren Zeitpunkt und Zeitraum zu erfassen. Dieses ist einfach und kostengünstig herzustellen und dadurch praxisnah einsetzbar. Es kann separat mit unterschiedlichen konventionellen Arzneimittelbehältern kombiniert werden, ohne dass deren Form und Arzneimittelzulassung modifiziert werden muss. Zudem kann es aufgrund seines geringen Volumens und Gewichts mobil transportiert werden, ohne den Patienten zu beeinträchtigen.

Die der Erfindung zugrunde liegende Aufgabe wird durch Weiterbildung des gattungsgemäßen Applikationsgerätes dadurch gelöst, dass die Sensoreinheit wenigstens einen Mikroprozessor aufweist, einen flexiblen Foliendrucksensor aufweist, und dadurch variabel an verschiedenste Medikamentenbehälter (z.B. Augentropfenflaschen) adaptiert werden kann, ohne das Behältnis modifizieren zu müssen. Vorteilhafte Weiterbildungen der Erfindung sind den kennzeichnenden Merkmalen der Unteransprüche zu entnehmen.

Erfindungsgemäß ist das Erfassungssystem mikroprozessorgesteuert, d. h. frei programmierbar. Gemäß einer Weiterbildung der Erfindung ist die Sensoreinheit mittels des Mikroprozessors frei programmierbar in bezug auf die Aufzeichnung von Parametern, die die Umstände und Art der Applikation charakterisieren, wie Temperatur, applizierter Druck, Anzahl der Tropfversuche, Dosis, Zeitdaten.

Erfindungsgemäß ergibt sich die Möglichkeit, das Erfassungssystem von Parametern der Applikation eines Arzneimittels den Bedürfnissen des Patienten oder einer medizinischen Studie anzupassen, ohne bauliche Änderungen ausführen zu müssen.

Die erfindungsgemäße Integration neuer Sensoren oder Signalgeber wird auf kostengünstige Weise ermöglicht. Es wird nicht wie bisher die Entnahme des Medikamentenbehälters aus einem Gehäuse bzw. das Öffnen eines Schraubverschlusses erfasst, sondern die eigentliche Applikation an sich sowie zusätzliche Parameter, welche die Umstände und Art der Anwendung umfassend charakterisieren.

Erfindungsgemäß wird ein neuartiges Gehäusedesign für die mikroprozessorgesteuerte Sensoreinheit vorgeschlagen, bei welcher ein die Sensoreinheit aufnehmendes Gehäuse an einer Wand des Behälters außenseitig angebracht ist. Auf diese Weise können handelsübliche Behältnisse ohne Beschädigung oder Veränderung verwendet und mit der Sensoreinheit ausgestattet werden.
Insbesondere ist ein Kontakt mit dem Pharmakon zu jedem Zeitpunkt ausgeschlossen.

Zunächst ermöglicht eine bodenseitige, außerhalb des Behälters angeordnete Sensoreinheit die Verwendung üblicher Arzneimittelbehälter, wie kleine Kunststoffflaschen, die beispielsweise für Augentropfen, Nasensprays etc. bekannt sind und aufgrund ihrer großen Stückzahlen preiswert hergestellt werden können.

Ein kostenintensives Einsetzen der Sensoreinheit in die Flasche ist nicht notwendig. Bereits vorhandene Produktionsanlagen zur Herstellung dieser Behälter oder Flaschen können ohne jegliche Modifikationen an den entsprechenden Formen, z. B. Gießformen, weiter verwendet werden. Auch die Befüllung der Flaschen mit einem Arzneimittel kann auf vorhandenen Maschinen ohne Modifikation durchgeführt werden und die Arzneimittel bleiben steril. Gemäß der Erfindung lassen sich Behälter mit Inhalt und Sensoreinheit zunächst vollständig getrennt voneinander herstellen und werden erst im Anschluss zu dem Applikationsgerät zusammengefügt. Dadurch ist die Sensoreinheit getrennt wieder verwendbar.

Des weiteren erscheint durch die bodenseitige Anordnung des Gehäuses, dessen Querschnitt in einem bevorzugten Ausführungsbeispiel stufenlos in den Querschnitt des Behälters oder der Flasche übergeht, das Applikationsgerät wie eine herkömmliche Arzneimittetftasche, die lediglich eine etwas größere Höhe aufweist.

Oft sind die Behälter für flüssige Arzneimittel kleine Flaschen mit einem runden Querschnitt, können aber auch andere Querschnitte aufweisen (beispielsweise oval oder eckig). Bei einem runden Querschnitt könnte das Gehäuse für die Sensoreinheit ebenfalls zylindrisch sein und dabei einen gleichen Durchmesser wie die entsprechende Flasche aufweisen. Dadurch würde bei jeweils gleichen Querschnitten das Gehäuse für die Sensoreinheit sich der Flasche stufenlos anschließen.

Das erfindungsgemäße Applikationsgerät ist demnach ein flaschenartiges Behältnis mit einer verschließbaren Öffnung, einem Flaschenhals, und einem Flaschenkörper, der eine obere und eine untere Kammer aufweist. Die obere Kammer dient zur Aufnahme des Arzneimittels, während in der unteren Kammer die Sensoreinheit untergebracht ist. Die obere Kammer, der Flaschenhals und die verschließbare Öffnung können dabei, wie oben bereits erwähnt, durch eine herkömmliche Arzneimittelflasche gebildet werden. Das Applikationsgerät entspricht somit, abgesehen von der geringfügig größeren Höhe, herkömmlicher Arzneimittelflaschen und kann daher wie diese ohne Einschränkungen zum Einsatz kommen.

Vorzugsweise ist ein Befestigungsmittel vorgesehen, das das Gehäuse und den Behälter zusammenhält. Das Befestigungsmittel kann beispielsweise ein Klebstoff sein, durch den das Gehäuse mit der darin befindlichen Sensoreinheit an den Behälter geklebt wird. Das Befestigungsmittel ist so beschaffen, dass beim Verbinden das Gehäuse und der Behälter nicht beschädigt werden. Somit bleibt das in dem Behälter befindliche Arzneimittel unberührt und kann danach ohne weiteres verwendet werden. Auch ist das Befestigungsmittel zweckmäßig so beschaffen, dass das Gehäuse und zumindest wesentliche Teile der Sensoreinheit unbeschädigt bleiben, wenn Gehäuse und Behälter voneinander getrennt werden, um die Sensoreinheit beispielsweise für eine neue Flasche wieder verwenden zu können.

Eine bevorzugte Möglichkeit besteht darin, dass das Befestigungsmittel eine Folie umfasst, die Behälter und Gehäuse umspannt. Die Folie umgreift dabei unter Spannung den Behälter und das daran angeordnete Gehäuse derart, dass ein Lösen des Gehäuses vom Behälter ohne Zerschneiden oder Zerstören der Folie nicht möglich ist. Beispielsweise könnte eine Schrumpffolie, die bei Raumtemperatur um Behälter und Gehäuse gelegt wird und sich beim Erwärmen dauerhaft zusammenzieht, oder eine elastische Klebfolie verwendet werden.

In einem bevorzugten Ausführungsbeispiel umfasst die Sensoreinheit eine interne Energiequelle, die beispielsweise durch eine Batterie oder einen Akkumulator (Akku) gebildet sein kann. Durch die interne Energiequelle muss der Sensoreinheit nicht von außen Energie durch Kabel oder dergleichen zugeführt werden, wodurch das Applikationsgerät wie ein üblicher Behälter für Arzneimittel ohne etwaige Handhabungsprobleme mit einem daran angeschlossenen Kabel eingesetzt werden kann. Um die interne Energiequelle einfach austauschen zu können weist das Gehäuse zweckmäßig einen lösbaren Deckel auf.

Vorzugsweise umfasst die Sensoreinheit wenigstens einen Mikroprozessor, der mehrere Bauteile der Sensoreinheit vereint. Der Mikroprozessor kann einen Flash-Programmspeicher, einen Oszillator, eine Spannungsstabilisierung, einen A/D-Wandler, einen Datenspeicher (z. B. Daten-EEPROM), einen Timer und gegebenenfalls weitere Bauteile vereinen.

Um die auf dem Mikroprozessor gespeicherten Daten auslösen und den Mikroprozessor konfigurieren zu können, ist vorzugsweise eine Datenschnittstelle vorgesehen, durch die in einfacher Weise die Sensoreinheit beispielsweise mit einem PC verbunden werden kann. Diese Verbindung kann auch drahtlos sein.

Bei einer Verbindung mit einem Kabel kann das Gehäuse eine Öffnung für einen Stecker aufweisen, so dass ein einfaches, schnelles Verbinden der Sensoreinheit mit dem PC möglich ist. Darüber hinaus kann die Datenschnittstelle einen Anschluss für eine Energieübertragung aufweisen, durch den die als Akku ausgebildete interne Energiequelle aufgeladen werden kann.

In einem bevorzugten Ausführungsbeispiel umfasst die Sensoreinheit wenigstens einen Kraft-/Drucksensor, durch den eine Verformung einer Seitenwand und/oder des Bodens des Behälters erfassbar ist. Üblicherweise wird ein flüssiges Arzneimittel dadurch appliziert, dass die das Arzneimittel aufnehmende Flasche an der Seitenwand oder am Boden zusammengedrückt wird. Durch das Zusammendrücken der Flasche wird das flüssige Arzneimittel aus der Flasche gedrückt und gelangt meist tropfenweise aus einer Öffnung, die durch einen Deckel oder Verschluss geschlossen werden kann.

Zusätzlich oder altemativ können andere Kontakte oder Schalter als Applikationssignalgeber verwendet werden.

Der Kraft-/Drucksensor kann wenigstens einen vorzugsweise elastischen Foliensensor zur Kraft-/Druckmessung (Foliendruckmesser) aufweisen, der vorzugsweise an einer Wand des Behältnisses befestigt ist. Bei Verformung der Wand wird der Foliendruckmesser ebenfalls verformt, was zu einem Signal führt, das von dem Mikroprozessor erfasst und gespeichert wird.

Des weiteren kann die Sensoreinheit einen Lagesensor umfassen, durch den ermittelbar ist, ob die Flasche bzw. der Behälter aufrecht steht oder eine von der aufrechten Stellung abweichende Position einnimmt. Der Lagesensor kann als Neigungsschalter oder als Beschleunigungssensor (Gravitationssensor) ausgebildet sein. Wenn der Patient die Flasche neigt und sie drückt, um das darin befindliche Arzneimittel zum Zwecke der Applikation aus der Öffnung tropfen zu lassen, detektiert der Lagesensor die geneigte Stellung und der Kraft-/Drucksensor erfasst gleichzeitig den auf die Flasche ausgeübten Druck. Die charakteristische zeitliche Abfolge der Signale des Lagesensors und des Kraft'/Drucksensors wird von dem Mikroprozessor registriert und wird als ausgeführte Applikation gespeichert.

Des weiteren kann die Sensoreinheit einen Temperatursensor umfassen. Durch diesen Temperatursensor ist es möglich, den Verlauf der Temperatur zu erfassen, der das Arzneimittel über einen längeren Zeitraum ausgesetzt ist. Unterschiedliche Pharmaka sind z.B. zur Aufbewahrung nur unter definierten Temperaturbedingungen zugelassen. Durch starke Wärmeeinwirkung (z.B. in Ablage PKW) kann ein Arzneimittel so stark überhitzt werden, dass es seine pharmakologischen Eigenschaften ganz oder teilweise verliert und ggf. nicht mehr funktionsfähig ist.

Wenigstens einer der oben genannten Sensoren (Kraft-/Drucksensor, Lagesensor, Temperatursensor) oder auch andere Sensoren zur Erfassung weiterer Parameter kann als digitaler Sensor ausgebildet sein, der ein digitales Signal erzeugt, das direkt von dem Mikroprozessor als solches eingelesen werden kann.

In einem bevorzugten Ausführungsbeispiel umfasst die Sensoreinheit einen Signalgeber, der z. B. als akustischer und/oder optischer Signalgeber ausgebildet sein kann. Im Falle eines akustischen Signalgebers kann ein Piezo-Piepser eingesetzt werden. Der Signalgeber kann dafür verwendet werden, den Patienten daran zu erinnem, das Arzneimittel anzuwenden. Der Signalgeber wird dabei vorzugsweise durch den Mikroprozessor über das individuelle Programm aktiviert. Ist beispielsweise über eine längere Zeit keine Verformung der Wand detektiert worden, gibt der Mikroprozessor einen Aktivierungsbefehl an den Signalgeber. Auch kann der Signalgeber Signale oder Daten auf ein Meldegerät, wie beispielsweise ein Mobiltelefon, übertragen, das dann den Patienten über eine Standardmeldung auffordert, das Medikament anzuwenden.

Somit kann das Applikationsgerät nicht nur zur Erfassung des Zeitpunktes der Applikation des Arzneimittels verwendet werden, sondern auch die Adherence des Patienten aktiv beeinflussen.

Anhand der in den Figuren dargestellten Ausführungsbeispiele wird die Erfindung näher erläutert.

Es zeigen:
- Figur 1: ein erstes Ausführungsbeispiel in einer Explosionsdarstellung;
- Figur 2: ein zweites Ausführungsbeispiel im zusammengebauten Zustand.

Figur 1 zeigt ein Applikationsgerät, das in seiner Gesamtheit mit 1 bezeichnet wird. Das Applikationsgerät 1 umfasst einen Behälter 2, der hier als Kunststoffflasche ausgebildet ist, und ein Gehäuse 3 für eine Sensoreinheit 4. Die Flasche 2 und das Gehäuse 3 weisen einen runden Querschnitt mit jeweils gleichem Durchmesser auf. Der Durchmesser des zylindrischen Gehäuses beträgt rund 20 mm und richtet sich nach dem Durchmesser der Flasche 2. Die Höhe des Gehäuses beträgt rund 18 mm und kann kleiner/grösser gewählt werden, wenn der Raumbedarf der Sensoreinheit dies zulässt/erfordert. Das Gesamtgewicht des Applikationsgerätes beträgt - inklusive 3-10 ml für das Arzneimittel - bevorzugt unter 25 (fünfundzwanzig) Gramm.

Die Sensoreinheit 4 umfasst eine Leiterplatte 5, auf der ein Mikroprozessor oder Mikrokontroller 6, ein Lagesensor 7 und ein Temperatursensor 8 angeordnet sind.

Benachbart zur Leiterplatte 5 befindet sich eine Batterie 9, eine Lithium-Batterie mit einer Spannung von 3 Volt, die durch Klammern 10 an der Leiterplatte 5 festgehalten wird. Durch eine Verwendung von SMD Bauteilen kann die Bauhöhe und die benötigte Querschnittsfläche der Sensoreinheit 4 reduziert /modifiziert werden.

Die Sensoreinheit 4 weist des weiteren einen Kraft- oder Drucksensor 11 auf, der einen flachen, flexiblen Foliendruckmesser 12 umfasst. Der Foliendruckmesser 12 ist über Kabel 13 mit der Leiterplatte 5 verbunden. Ein lösbarer Verschlussdeckel 14 ermöglicht ein schnelles Austauschen der Batterie 9. Durch eine Datenschnittstelle 15 in Form eines Steckers kann die Sensoreinheit 4 schnell mit einem PC (nicht dargestellt) verbunden werden.

Figur 2 zeigt ein Applikationsgerät 1 im zusammengebauten Zustand. Der Foliendrucksensor 12 ist fest mit einer Seitenwand 16 des Behälters 2 verbunden. Das Kabel 14 liegt plan an dem Gehäuse 3 bzw. an der Seitenwand 16 an. Eine Öffnung 17 ermöglicht eine Verbindung zwischen PC und Datenschnittstelle 15, ohne das Gehäuse zu öffnen.
Über eine Folie 18, die in der Figur 2 gestrichelt dargestellt ist, werden Gehäuse 3 und Behälter 2 zusammengehalten. Die Folie liegt dabei unter Spannung an dem Gehäuse 3 und dem Behälter 2 an und verleiht dem Applikationsgerät 1 die Erscheinung einer üblichen Arzneimittelflasche. Auf die Folie lässt sich ein hier nicht abgebildetes Etikett aufkleben, um den Inhalt des Behälters zu kennzeichnen und, soweit die Folie transparent ist, den Kraft-/Drucksensor und das Gehäuse abzudecken.

Das erfindungsgemäße Applikationsgerät 1 kann wie eine allseits bekannte Arzneimittelflasche für beispielsweise Augentropfen benutzt werden. Durch Abdrehen eines Verschlusses 19 lässt sich der Behälter 2 öffnen. Durch Umdrehen der Flasche und durch leichten Druck auf eine Wand 16 tropft das im Behälter befindliche Arzneimittel aus diesem heraus. Datum, Zeitpunkt, Druck auf die Seitenwand und die Lage des Behälters werden erfasst und abgespeichert.

Anhand dieser Daten lässt sich individuell dokumentieren, ob und wann das Arzneimittel angewendet wurde. Durch die Daten des Temperatursensors kann zudem nachvollzogen werden, welchen Temperaturen das Arzneimittel ausgesetzt war.

## Patentansprüche

1. Applikationsgerät (1) für Arzneimittel, mit einem Behälter (2) zur Aufnahme des Arzneimittels und mit einer Sensoreinheit (4) zur Erfassung von Parametern einer Applikation des Arzneimittels aus dem Behälter, **dadurch gekennzeichnet, dass** die Sensoreinheit (4) wenigstens einen extemen Kraft-/Drucksensor (11) umfasst, durch den eine Verformung vorzugsweise einer Wand (16) des Behälters (2) erfassbar ist.

2. Applikationsgerät (1) nach Anspruch 1, **dadurch gekennzeichnet, dass** der Kraft-/Drucksensor (11) wenigstens einen vorzugsweise flexiblen Foliendruckmesser (12) umfasst, der außen an einer Wand des Arzneimittelbehälters (16) befestigt ist.

3. Applikationsgerät (1) nach einem der Ansprüche 1 bis 2, **dadurch gekennzeichnet, dass** die Sensoreinheit (4) einen Lagesensor (7) umfasst.

4. Applikationsgerät (1) nach einem der Ansprüche 1 bis 3, **dadurch gekennzeichnet, dass** die Sensoreinheit (4) einen Temperatursensor (8) umfasst.

5. Applikationsgerät (1) nach einem der Ansprüche 1 bis 4, **dadurch gekennzeichnet, dass** wenigstens einer der Sensoren (7, 8, 11) als digitaler Sensor ausgebildet ist.

6. Applikationsgerät (1) nach einem der Ansprüche 1 bis 5, **dadurch gekennzeichnet, dass** die Sensoreinheit (4) in einem getrennten Gehäuse (3) untergebracht ist, das außen an einer Wand des Behälters angeordnet ist, ohne mit dem Arzneimittel in Kontakt zu gelangen und ohne die äussere Wand des Medikamentenbehälters zu verletzen.

7. Applikationsgerät (1) nach einem der Ansprüche 1 bis 6, **dadurch gekennzeichnet, dass** die Sensoreinheit (4) in einem getrennten Gehäuse (3) untergebracht ist, das getrennt vom Medikamentenbehälter hergestellt und wieder verwendet werden kann.

8. Applikationsgerät (1) nach einem der Ansprüche 1 bis 7, **dadurch gekennzeichnet, dass** der Medikamentenbehälter als eine konventionelle Tropfflasche, geeignet für flüssige Arzneimittel, ausgebildet ist.

9. Applikationsgerät (1) nach einem der'Ansprüche 1 bis 8, **dadurch gekennzeichnet, dass** die Sensoreinheit (4) einen Signalgeber, vorzugsweise einen akustischen und/oder optischen Signalgeber umfasst.

10. Applikationsgerät (1) nach einem der Ansprüche 1 bis 9, **dadurch gekennzeichnet, dass** die Sensoreinheit (4) wenigstens einen Mikroprozessor (6) aufweist.

11. Applikationsgerät (1) nach einem der Ansprüche 1 bis 10, **dadurch gekennzeichnet, dass** die Sensoreinheit (4) mittels des Mikroprozessors (6) frei programmierbar ist in bezug auf die Aufzeichnung von Parametern, die die Umstände und Art der Applikation charakterisieren, wie Temperatur, applizierter Druck, Anzahl der Tropfversuche, Dosis, Zeitdaten.

12. Applikationsgerät (1) nach einem der Ansprüche 1 bis 11, **dadurch gekennzeichnet, dass** die Sensoreinheit (4) eine Datenschnittstelle (15) zum Auslesen von auf dem Mikroprozessor (6) gespeicherten Daten und zum Konfigurieren des Mikroprozessors (6) und zur drahtlosen Übertragung an ein externes Meldegerät und/oder PC aufweist.

13. Applikationsgerät (1) nach einem der Ansprüche 1 bis 12, **dadurch gekennzeichnet, dass** ein Befestigungsmittel (18) vorgesehen ist, das das Gehäuse (3) und den Behälter (2) zusammenhält.

14. Applikationsgerät (1) nach Anspruch 13, **dadurch gekennzeichnet, dass** das Befestigungsmittel eine Folie (18) umfasst, die den Behälter (2) und das Gehäuse (3) umspannt.

15. Applikationsgerät (1) nach Anspruch 1 bis 14, **dadurch gekennzeichnet, dass** sich im Querschnitt das Gehäuse (3) stufenlos an den Behälter (2) anschließt.

16. Applikationsgerät (1) nach einem der Ansprüche 1 bis 15, **dadurch gekennzeichnet, dass** das Gehäuse (3) einen lösbaren Deckel (14) aufweist.

17. Applikationsgerät (1) nach einem der Ansprüche 1 bis 16, **dadurch gekennzeichnet, dass** das Gehäuse (3) eine Öffnung (17) für eine elektrische Verbindung aufweist.

18. Applikationsgerät (1) nach einem der Ansprüche 1 bis 17, **dadurch gekennzeichnet, dass** die Sensoreinheit (4) eine interne Energiequelle (9) umfasst.
